# FASCICULE DE BREVET EUROPEEN

(11) **EP 0 755 724 B1**
(45) Date de publication et mention de la délivrance du brevet: **27.03.2002**
(21) Numéro de dépôt: 96401676.0
(22) Date de dépôt: 26.07.1996
(51) Int. Cl.: B07B 1/06, B07B 13/16

(54) **Dispositif de tamisage**
Siebvorrichtung
Screening device

(30) Priorité: 28.07.1995 FR 9509202
(43) Date de publication de la demande: 29.01.1997
(73) Titulaire: HEURGUE CONSEIL SA, 91872 Palaiseau Cédex (FR)
(72) Inventeur: Heurgue, Gérard Pierre, 28300 Bailleau-l'Eveque (FR)
(74) Mandataire: Vander-Heym, Serge

(56) Documents cités:
- DE-A- 4 210 770
- DE-U- 8 913 368
- FR-A- 355 267

## Description

La présente invention est relative à un dispositif de tamisage destiné, plus particulièrement mais non exclusivement, au tamisage de mélanges de farines telles que ceux utilisés pour l'alimentation humaine ou animale.

En l'état de la technique un tel dispositif est constitué, dans sa forme la plus simple, par une grille, rectangulaire et inclinée, à la partie supérieure de laquelle on déverse le produit à tamiser, ladite grille étant soumise à des vibrations qui font progresser le produit de l'extrémité haute de la grille à son extrémité basse. Durant cette progression les particules fines traversent la grille.

L'expérience a montré que le débit de tels dispositifs était relativement faible de l'ordre de 4 à 8 tonnes par heure et par mètre carré de grille.

Par le document DE-A-4210770, on connaît un dispositif de tamisage comportant un corps, pouvant être agité, renfermant une grille affectant la forme d'un tronc de cône dont la petite base, qui est raccordée à un entonnoir raccordé à une conduite d'évacuation, est dirigée vers le bas, à la périphérie de laquelle grille le produit à tamiser est déversé.

Un tel dispositif nécessite le changement de la grille si on désire modifier la granulométrie du produit tamisé.

La présente invention qui remédie à cet inconvénient est remarquable en ce que le dispositif comporte plusieurs grilles superposées et en ce que l'entonnoir est rendu solidaire d'un embout mobile axialement et raccordé à la conduite d'évacuation.

La présente invention sera mieux comprise par la description qui va suivre faite en se référant au dessin annexé à titre d'exemple indicatif, seulement, sur lequel :
- la figure 1 est une vue en coupe verticale d'un dispositif conforme à l'état de la technique ;
- la figure 2 est une vue analogue à celle 1, partielle et à plus grande échelle, montrant un dispositif conforme à l'invention.

En se reportant au dessin, on voit que le dispositif se compose d'une enveloppe 1, formant le corps de l'appareil et présentant une ouverture 2 à sa partie supérieure pour permettre l'introduction du produit à tamiser.

Selon un mode de remplissage, non représenté, le corps 1 est suspendu, par exemple, sous une trémie de chargement au moyen d'éléments non rigides.

Dans le corps 1 est disposée une grille 3 affectant la forme d'un tronc de cône dont la petite base est dirigée vers le bas.

La partie centrale de la grille est raccordée, par l'entremise d'un entonnoir 4, à une conduite 5 par laquelle sont évacuées les particules qui n'ont pas traversé la grille 3.

Les particules, qui ont traversé la grille, sont recueillies sur une surface tronconique 6 dont la petite base, qui s'étend vers le bas, est raccordée à une conduite d'évacuation 7. La surface 6 peut avantageusement être constituée par la partie inférieure du corps 1.

Des moyens sont prévus pour agiter le corps 1, tels que, par exemple, un moteur à balourd 8 qui communique aux particules à tamiser un mouvement circulaire, lesdites particules tendant à tourner selon des circonférences de petit diamètre.

Des moyens sont prévus pour déverser le produit à tamiser à la périphérie de la grille 3. Selon un mode de réalisation, on utilise un cône 9, disposé au dessus de la grille 3 et dont le diamètre de la base est inférieur au grand diamètre de ladite grille. Le cône 9 peut présenter des moyens pour répartir le produit et le guider. De tels moyens peuvent être constitués par des nervures, telles que celle 10, disposées selon les génératrices du cône 9.

Selon l'invention le corps 1 renferme plusieurs grilles telles que celles 11**a**, 11**b** et11**c**, identiques à celle 3. La grille inférieure présente une maille dont le diamètre est inférieur à celui de la maille de la grille supérieure.

L'entonnoir 4, de réception des particules n'ayant pas traversé la grille, est porté par un embout 12 mobile axialement et se raccordant à la conduite 5.

Dans le cas de la figure 2, l'ensemble mobile 4-12 est disposé pour recevoir les particules qui n'ont pas traversé la grille 11**b**. Dans cette position, les particules qui auront traversé la grille inférieure 11**c**, seront recueillies par la surface 6 et évacuées par la conduite 7. Les particules qui ne peuvent pas traverser la grille 11**c** seront également recueillies par la conduite 7 après avoir traversé l'espace annulaire 13 ménagé entre la partie inférieure de la grille 11c et l'embout 12.

Si l'ensemble mobile est placé en coïncidence avec la grille inférieure 11**c**, seules les particules les plus fines seront recueillies par la conduite 7, toutes les autres étant évacuées par la conduite 5.

Différents moyens peuvent être utilisés pour guider et déplacer l'ensemble 4-12. La mise en oeuvre de ces moyens ne pose pas de problème et peut être réalisée, sans difficulté, par l'homme de l'art. C'est la raison pour laquelle ces moyens n'ont pas été représentés. En effet, il est facile de concevoir que l'embout 12 soit guidé par la partie supérieure de la conduite 5. Il est également facile de concevoir que le déplacement de l'ensemble mobile soit réalisé à l'aide d'un vérin accroché par l'une de ses extrémités sous le cône 9 et, par l'autre, à une traverse située à l'intérieur de l'embout 12, par exemple.

## Revendications

1. Dispositif de tamisage, comportant un corps (1), pouvant être agité, renfermant une grille, affectant la forme d'un tronc de cône et dont la petite base, qui est raccordée à un entonnoir (4)se raccordant à une conduite d'évacuation (5), est dirigée vers le bas, à la périphérie de laquelle grille le produit à tamiser est déversé, **caractérisé en ce que** le dispositif comporte plusieurs grilles (11a-11b-11c) superposées et **en ce que** l'entonnoir (4) est rendu solidaire d'un embout (12) mobile axialement et raccordé à la conduite d'évacuation (5) .

2. Dispositif selon la revendication 1, **caractérisé en ce que** les moyens utilisés pour agiter le corps (1) communiquent audit corps un mouvement sensiblement circulaire, les particules de produit tendant à tourner selon des circonférences de petit diamètre.

3. Dispositif selon l'une quelconque des revendications 1 et 2, **caractérisé en ce que** les particules ayant traversé les grilles sont recueillies sur une surface tronconique (6) dont la petite base, dirigée vers le bas, est raccordée à une conduite d'évacuation (7).

4. Dispositif selon l'une quelconque des revendications 1 à 3, **caractérisé en ce que** des moyens sont prévus pour déverser le produit à la périphérie de la grille supérieure (11a).

5. Dispositif selon la revendication 4, **caractérisé en ce qu'**un cône (9), dont le diamètre de la base est inférieur au grand diamètre de la grille (11a), est disposé au-dessus de cette dernière et au-dessous de l'ouverture de remplissage (2) du dispositif.

6. Dispositif selon l'une quelconque des revendications 1 à 5, **caractérisé en ce que** le diamètre des mailles des grilles diminue de la grille supérieure à celle inférieure.

## Claims

1. Sifting device comprising a body (1) able to be agitated and containing a grate affecting the shape of a truncated cone and whose small base connected to a funnel (4) connected to an evacuation pipe (5) is directed downwards to the periphery of said grate from which the product to be sifted is dumped, said device being **characterised in that** it comprises several superimposed grates (11a-11b-11c) and **in that** the funnel (4) is rendered integral with an end piece (12) able to move axially and connected to the evacuation pipe (5).

2. Device according to claim 1, **characterised in that** the means used to agitate the body (1) send to said body an approximately circular movement, the product particles tending to rotate along small diameter circumferences.

3. Device according to claim 1 or 2, **characterised in that** once the particles have traversed the grates, they are collected on a truncated surface (6), the small base of the latter being directed downwards and connected to an evacuation pipe (7).

4. Device according to one of claims 1 to 3, **characterised in that** means are provided to dump the product at the periphery of the upper grate (11a).

5. Device according to claim 4, **characterised in that** a cone (9) having a base with a diameter smaller than the large diameter of the grate (11a) is placed above the latter and below the filling opening (2) of the device.

6. Device according to one of claims 1 to 5, **characterised in that** the diameter of the meshes of the grates reduces from the upper grate to the lower one.

## Patentansprüche

1. Siebvorrichtung, umfassend eine Körper (1), der geschüttelt werden kann, der ein Gitter umfasst, das auf die Form eines Kegelstumpfes übergreift und dessen kleine Basis, das an einen Trichter (4) angeschlossen ist, der an ein Austragsrohr (5) angeschlossen ist, nach unten gerichtet ist, wobei an der Peripherie besagten Gitters das zu siebende Produkt ausgeschüttet wird, **dadurch gekennzeichnet, dass** die Vorrichtung mehrere übereinandergelagerte Gitter (11a - 11b - 11c) umfasst, und dass der Trichter (4) mit einem mobilen Ansatzstück (12) fest verbunden und an das Austragsrohr (5) angeschlossen ist.

2. Vorrichtung gemäß Anspruch 1, **dadurch gekennzeichnet, dass** die zum Schütteln des Körpers (1) verwendeten Mittel besagtem Körper eine deutlich kreisförmige Bewegung übertragen, wobei die Produktpartikel dazu neigen, nach den Umfängen kleinen Durchmessers zu drehen.

3. Vorrichtung gemäß Anspruch 1 und 2, **dadurch gekennzeichnet, dass** die Partikel, die die Gitter passiert haben, auf einer kegelstumpfartigen Oberfläche (6) aufgefangen werden, deren kleine, nach unten gerichtete Basis an ein Austragsrohr (7) angeschlossen ist.

4. Vorrichtung gemäß Anspruch 1 bis 3, **dadurch gekennzeichnet, dass** Mittel vorgesehen sind, um das Produkt an der Peripherie des oberen Gitters (11a) auszuschütten.

5. Vorrichtung gemäß Anspruch 4, **dadurch gekennzeichnet, dass** ein Kegel (9), dessen Basisdurchmesser kleiner ist als der große Durchmesser des Gitters (11a), oberhalb desselben und unterhalb der Öffnung zum Befüllen (2) der Vorrichtung angeordnet ist.

6. Vorrichtung gemäß Anspruch 1 bis 5, **dadurch gekennzeichnet, dass** der Durchmesser der Gittermaschen vom oberen Gitter zum unteren kleiner wird.
